# EUROPÄISCHE PATENTSCHRIFT

(11) **EP 0 778 974 B1**
(45) Veröffentlichungstag und Bekanntmachung des Hinweises auf die Patenterteilung: **07.07.1999**
(21) Anmeldenummer: 95928928.1
(22) Anmeldetag: 02.09.1995
(51) Int. Cl.: G09F 21/04

(54) **WERBETRÄGER-VORRICHTUNG ZUM AUFBAU AUF EIN FAHRZEUG**
ADVERTISING SUPPORT FOR FITTING ON A VEHICLE
DISPOSITIF MUNI D'UN SUPPORT PUBLICITAIRE A MONTER SUR UN VEHICULE

(30) Priorität: 02.09.1994 CH 268694
(43) Veröffentlichungstag der Anmeldung: 18.06.1997
(73) Patentinhaber: TECHNIKUS AG, 9490 Vaduz (LI)
(72) Erfinder: FELBER, Josef, CH-8034 Zürich (CH)
(74) Vertreter: Felber, Josef
(86) Internationale Anmeldenummer: CH9500188
(87) Internationale Veröffentlichungsnummer: WO9608002

(56) Entgegenhaltungen:
- DE-A- 2 459 335
- DE-C- 838 538
- FR-A- 2 619 772

## Beschreibung

Die vorliegende Erfindung betrifft eine Werbeträger-Vorrichtung gemäss der DE-A-838'538 zum Aufbau auf ein Fahrzeug. Aufblasbare Werbeträger sind bekannt. Sie bestehen meist aus textilverstärkter Kunststoff-Folie, nämlich aus dem gleichen Material, aus dem zum Beispiel Lkw-Planen hergestellt werden. Diese Werbeträger weisen genau die Form des Produktes auf, für das geworben wird, und sie sind genau gleich bedruckt und beschriftet wie das Original-Produkt selbst. Sie sind also optisch massstabgetreue Vergrösserungen des Originalproduktes. Solche Werbeträger werden im Freien oder in Gebäuden aufgestellt und werden von der in sie eingeblasenen Luft getragen, ähnlich wie eine Traglufthalle. Eine Bierdose mit zum Beispiel sechs Metern Höhe wird mit einem ca. 150 Watt starken Gebläse innert weniger Minuten aufgeblasen, wobei man sich ohne weiteres im Innern der Dose aufhalten kann. Der untere Rand der unten offenen Dose braucht hierzu nicht einmal besonders abgedichtet zu werden, sondern liegt lose auf dem Boden auf.

Das Bestechende an aufblasbaren Werbeträgern ist es, dass das effektive Produkt, für das geworben wird, in stark vergrössertem Massstab gezeigt werden kann. Zum einen bietet dies deswegen Vorteile, weil dann das Produkt im Gedächtnis sozusagen 1:1 haften bleibt. Andrerseits erregt eine aufblasbare Werbung wegen der leicht zu realisierenden Übergrösse beträchtliche Aufmerksamkeit beim Publikum. Die fast grösste Aufmerksamkeit wird dabei aber eigentlich im Augenblick des Aufblasens erregt, weil in dieser Zeitdauer etwas in Bewegung ist, was besonders interessant für Zuschauer ist. Die herkömmliche aufblasbare Werbung ist jedoch als stationäre Werbung gedacht, wenn sie einmal aufgeblasen ist.

Demgegenüber setzt sich die vorliegende Erfindung zur Aufgabe, aufblasbare Werbeträger mobil einzusetzen, das heisst deren rasches und aufeinanderfolgendes Aufstellen an verschiedenen Orten zu ermöglichen. Ausserdem soll das Aufblasen und wiederum Entlüften und Einziehen des Werbeträgers, beziehungsweise der damit zusammenhängende Bewegungseffekt, als Erreger von Aufmerksamkeit genutzt werden können. Weiter soll es die Erfindung ermöglichen, einen aufblasbaren Werbeträger an Orten in Szene zu setzen, wo das mit einem stationären Werbeträger nicht machbar ist, und schliesslich soll sie es ermöglichen, einen aufblasbaren Werbeträger in kürzester Zeit nacheinander durch eine Einzelperson auf Knopfdruck automatisch an verschiedenen Orten aufzustellen bzw. aufzublasen und dann wieder einzuziehen und zu verschieben.

Diese Aufgabe wird gelöst mit einer Werbeträger-Vorrichtung zum Aufbau auf ein Fahrzeug, die gekennzeichnet ist durch einen Stauraum mit öffnenbarer Oberseite, sowie einen darin verstauten, aufblasbaren Werbeträger, welcher bei geöffneter Oberseite des Stauraumes automatisch aus diesem heraus nach oben aufblasbar und wieder einziehbar ist.

Ausführungsbeispiele einer solchen Werbeträger-Vorrichtung werden anhand der Zeichnungen beschrieben und die Funktion dieser Werbeträger-Vorrichtungen wird im einzelnen erläutert.

Es zeigt:
- Figur 1 :: Eine Werbeträger-Vorrichtung mit aufgeblasenem Werbeträger, aufgebaut auf das Dach eines Lkw;
- Figur 2 :: Eine Werbeträger-Vorrichtung mit aufblasbarem Werbeträger, mit kuppelförmigem Stauraum, aufgebaut auf einen Lastenträger für ein Fahrzeugdach, im Nichtgebrauchszustand;
- Figur 3 :: Die Werbeträger-Vorrichtung nach Figur 2 in halbgeöffnetem Zustand des kuppelförmigen Stauraumes;
- Figur 4 :: Die Werbeträger-Vorrichtung nach Figur 2 in geöffnetem Zustand des kuppelförmigen Stauraumes, mit aufgeblasenem Werbeträger.

In Figur 1 ist der Vorderteil eines Lkw's in perspektivischer Ansicht gezeigt. Dieser Lkw ist auf dem Kabinendach mit einem Windleit-Schild (Spoiler) 1 ausgerüstet. Unterhalb dieses Windleit-Schildes 1 ist die Werbeträger-Vorrichtung 2 auf das Kabinendach aufgebaut. Sie besteht aus einem Stauraum 3, welcher einen Kasten bildet, der zum Beispiel aus Aluminiumblech oder aus Kunststoff gefertigt sein kann. Dieser Kasten steht hier auf dem Kabinendach und ist hierzu auf seiner Unterseite mit in der Höhe verstellbaren Füssen ausgerüstet. Es können dies zum Beispiel vier kleine Gummiabstütz-Pratzen an den unteren Ecken des Kastens sein, die über ein Schraubgewinde mehr oder weniger in die Kastenunterseite einschraubbar sind. Somit ist es möglich, den Kasten auf jedem beliebigen Lkw-Dach anzupassen. Der Kasten ist oben abgeschrägt, entsprechend etwa der Neigung des Windleit-Schildes 1.

Dieser Kasten oder Stauraum 3 weist hier eine Klappe 4 auf, die um die hintere Stauraum-Oberseite scharnierend auf- und zuschwenkbar ist. Der Stauraum 3 beziehungsweise der Kasten 3, der ihn bildet, ragt hier leicht aus einer entsprechenden herausgefrästen Ausnehmung im Windleit-Schild 1 heraus. In einer Variante kann aber der Stauraum 3 auch so ausgeführt sein, dass seine Seitenwände oben bündig mit der Unterseite des Windleit-Schildes 1 enden, wobei die Klappe 4 dann ein integrierendes Bestandteil des Windleit-Schildes 1 ist. Die Klappe 4 ist dabei in jedem Fall so ausgeführt, dass sie bei geschlossenem Zustand ein Eindringen von Regenwasser in das Innere des Stauraumes 3 verhindert. Im hier gezeigten Beispiel ist die Klappe 4 von Gasdruck-Stützen 5 gehalten, welche die Klappe 4 aus dem geschlossenen Zustand hochzuschwenken vermögen. Es ist andrerseits ein kleiner, hier nicht eingezeichneter Seilzug vorhanden, über den die Klappe 4 mittels einer je nach Fahrzeugtyp 12- oder 24-Volt-Elektrowinde gegen die Kraft der Gasdruck-Stützen 5 schliessbar ist. In einer alternativen Ausführung kann der Deckel 4 auch mittels eines Elektromotors über ein Getriebe und einen Hebel direkt auf- und zugeklappt werden, wobei Endabschlalter die beiden Klappwege beschränken. Selbstverständlich sind noch weitere, zum Beispiel elektrische, elektromechanische oder pneumatische Antriebsmöglichkeiten für das Oeffnen und Schliessen des Deckels 4 denkbar. Der Stauraum 3 kann auch ein Schiebedach aufweisen, ein Faltdach oder eine Rolladen-ähnliche Store, welches oder welche je elektrisch, elektromechanisch oder pneumatisch öffnen- und schliessbar ist.

Im Innern des Stauraumes 3 ist eine Scherenkonstruktion 7,17 angeordnet, welche über eine Spindel 6 von einem Elektromotor 8 angetrieben wird. Hierzu dient zum Beispiel ein Zahnriemen 19, der ein Rad in der Mitte der Spindel 6 antreibt, wie das hier eingezeichnet ist. Die unteren Scherenenden sind an zwei Querstreben 18 angelenkt, welche ihrerseits stets parallel zueinander längs zweier fixer Führungsstangen 20 geführt sind. Die Spindel 6 durchsetzt die beiden Querstreben 18 in Gewinden geführt. Wird die Spindel 6 gedreht, so werden die beiden Querstreben 18 längs der Führungsstäbe 20 entweder voneinander wegbewegt oder zueinander hinbewegt. Je nach dem fährt die Scherenkonstruktion 7,17 nach oben aus oder wird eingefahren und bewegt sich nach unten, bis sie ganz zusammengelegt ist. Die beiden Endpositionen werden von Endabschaltern begrenzt.

Im hier in Figur 1 gezeigten aufgeblasenen und ausgefahrenen Zustand des Werbeträgers 11 ist diese Scherenkonstruktion 7,17 auseinandergefahren. Die beiden Scheren 7 bestehen vorteilhaft aus einer Anzahl scharnierend miteinander verbundener Rohre oder Profile mit abgerundeten Kanten. Die beiden Scheren 7 selbst sind mit Streben 17 verbunden, wobei die Scher-Elemente dort, wo sie zusammengelenkt sind, mit einem seitlichen Abstand voneinander an diesen Stegen 17 angelenkt sind, sodass beim Zusammenfahren allfällig dazwischen gelangendes Folienmaterial des Werbeträgers 11 nicht zerschnitten wird. Die Streben 17 bilden zusammen mit den Scheren 7 ein allseits verwindungssteifes Gestell in Form eines Parallelogrammes. Dieses in jeder Einstellhöhe steife Parallelogramm stellt sicher, dass der Werbeträger 11 zu keiner Zeit seitlich umfallen kann, sondern dass er insbesondere beim Einziehen auf die gewünschte Grundfläche im Innern des Kastens 3 zusammengefaltet wird und nicht etwa nach aussen umkippt, wodurch der Deckel 4 nicht automatisch geschlossen werden könnte. Wenn der Werbeträger 11 eingezogen ist, ist die Scherenkonstruktion 7,17 zusammengefahren, sodass die einzelnen Scherenelemente praktisch aufeinanderliegen und die Scherenkonstruktion 7,17 nur noch eine geringe Höhe aufweist und somit im Stauraum 3 Platz findet, wobei der Werbeträger 11 dann rund um diese Scherenkonstruktion 7,17 zusammengefaltet ist. Im Inneren des Stauraumes 3 ist weiter ein je nach Fahrzeugtyp 12- oder 24-Volt-Ventilator 9 eingebaut, nämlich ein Radial- oder wie hier eingezeichnet ein Axialventilator 9.

Ueber der Spindel 6 und dem Ventilator 9 befindet sich im Stauraum 3 ein Zwischenboden 10 mit hier kreisförmiger Ausnehmung, die etwas kleiner ist als die untere Oeffnung des Werbeträgers 11, welcher hier eine Getränkedose darstellt. Der Werbeträger 11 steht somit mit seinem unteren Rand auf dem Zwischenboden 10. Auf dem Rand der hier kreisförmigen Ausnehmung steht senkrecht zum Zwischenboden ein Ring von einigen Zentimetern Höhe, auf den der Werbeträger 11 gestülpt ist. Rund herum ist er mit einem Stahlband und einer Bride auf diesen Ring gespannt. Dadurch kann der eigentliche Werbeträger auch leicht ausgewechselt werden.

Zum Ausfahren und Aufblasen des Werbeträgers wird zunächst der Deckel 4 des Stauraumes 3 automatisch geöffnet. Dann wird die Scherenkonstruktion 7,17 elektromotorisch ausgefahren, sodass sie den Werbeträger 11 mit nach oben zieht und gleichzeitig wird Luft mittels des Ventilators 9 in den Werbeträger 11 eingeblasen, bis er schliesslich prall nach oben ragt und die Scherenkonstruktion 7,17 frei in seinem Inneren steht. Umgekehrt wird beim Einziehen des Werbeträgers 11 Luft durch umgekehrtes Laufenlassen des Ventilators 9 abgesaugt und gleichzeitig fährt die Scherenkonstruktion 7,17 wieder elektromotorisch ein, sodass sich der Werbeträger 11 im wesentlichen auf seine Grundfläche absenkt und auf ihr zusammengefaltet wird. Wenn die Scherenkonstruktion 7,17 gänzlich eingefahren ist und die Luft, soweit es der Ventilator 9 erlaubt, abgesaugt ist, wird der Deckel 4 motorisch zugeklappt. Auf dem Kabinendach, auf dem Windleit-Schild 1 oder auf der Oberseite der Klappe 4 kann ein Ultraschall-Sensor angeordnet sein, mittels dessen der Raum oberhalb des Windleit-Schildes 1 kontrollierbar ist. Ein solcher Ultraschall-Sensor kann allfällig vorhandene Hindernisse detektieren. Dies ist dann der Fall, wenn der Lkw zum Beispiel unter einem Baum oder unter einem Dachvorsprung steht. Dieser Sachverhalt wird dann in der Fahrer-Kabine optisch oder akustisch angezeigt, oder die Information wird aktiv in einer entsprechenden elektrischen Schaltung verarbeitet. Vorzugsweise lässt sich die ganze Werbeträger-Vorrichtung vom Fahrersitz des Fahrzeuges aus automatisch betätigen. Zum Ausfahren beziehungsweise Aufblasen des Werbeträgers 11 wird bloss ein Knopf gedrückt, wonach zum Beispiel eine Speicher-programmierbare-Steuerung (SPS-Steuerung) folgende Schritte nacheinander einleitet: Zuerst wird kontrolliert, ob im Raum oberhalb des Stauraumes 3 ein Hindernis vorhanden ist, und ob das Fahrzeug in Bewegung ist oder ob der Motor läuft. Wenn über den Ultraschall-Sensor festgestellt wird, dass kein Hindernis vorhanden ist und zum Beispiel über den Drehzahlmesser des Motors festgestellt wird, dass der Motor nicht läuft, leitet die elektrische Steuerung den nächsten Schritt ein, nämlich das Oeffnen des Stauraumes 3. Im gezeigten Beispiel rollt eine kleine Winde einen Seilzug ab, sodass die Gasdruck-Stützen 5 ausfahren und die Klappe 4 aufgeschwenkt wird. Sobald dies erfolgt ist, wird der Elektromotor 8 betätigt und dreht über den Zahnriemen 19 die Spindel 6, wodurch die Scherenkonstruktion 7,17 in die Höhe fährt und den Werbeträger 11 mit in die Höhe zieht. Sobald die Scherenkonstruktion 7,17 voll ausgefahren ist, werden dadurch entsprechende Endabschalter betätigt und die elektrische Schaltung erkennt dann, dass die Scherenkonstruktion 7,17 vollständig ausgefahren ist. Vorher, gleichzeitig oder auch nach dem Ausfahren der Scherenkonstruktion 7,17 wird der Ventilator 9 in Betrieb gesetzt und bläst den Werbeträger 11 auf. Er erreicht seine volle Grösse und wird prall mit Luft gefüllt. Das Aufblasen kann auch mittels einer Druckluftquelle erfolgen, wozu dann ein gesonderter 12-Volt oder 24-Volt-Kompressor am Fahrzeug nötig ist, mit einem Druckkessel, welcher ein hinreichendes Volumen fasst. Dieser Kompressor und dieser Kessel können ebenfalls im Stauraum 3 oder aber anderswo am Fahrzeug angebaut sein. Gegebenenfalls kann der Ventilator 9 oder die Druckluftquelle nach dem Aufblasen auf eine niedrigere Betriebsstufe umgeschaltet werden, die gerade ausreicht, um den Werbeträger stabil und prall zu halten. Hierzu ist jedoch nur ein geringer Ueberdruck nötig. Das Aufblasen des Werbeträgers 11 sollte so ausgelegt werden, dass der ganze Vorgang etwa 10 Sekunden bis maximal etwa 2 Minuten dauert. Wenn ein sehr rasches Aufblasen gewünscht wird, empfiehlt sich der Einsatz einer Druckluftquelle, die das Aufblasen innert weniger Sekunden bewerkstelligen kann. Das Aufblasen des Werbeträgers 11 lohnt sich bei jedem Auf- und Abladen des Lkw's, oder wenn eine Fahrpause eingeschaltet wird und das Fahrzeug entweder auf einem Parkplatz oder auf privatem Grund abgestellt ist. Das Einziehen des Werbeträgers 11 sollte vorteilhaft rascher erfolgen, zum Beispiel innert einiger Sekunden, damit unter Umständen ein rasches Wegfahren möglich ist. Um ein rasches Einziehen zu ermöglichen, kann am Stauraum 3 eine Oeffnung an der Seite, unterhalb der Zwischenwand 10 vorhanden sein, die von einem Schieber schliessbar ist, der elektrisch betätigbar ist. Beim Einziehen des Werbeträgers 11 wird dieser durch diese Ausnehmung passiv entlüftet. Um das Entlüften zu beschleunigen, kann auch ein gesonderter Ventilator eingesetzt werden, oder der Ventilator 9 zum Aufblasen kann rückwärts laufen gelassen werden, wie schon erwähnt. Das Einfahren der Scherenkonstruktion 7,17 erfolgt durch die SPS-Steuerung gesteuert koordiniert mit dem Absaugen der Luft aus dem Werbeträger 11, sodass dieser schön gefaltet wird und nicht seitlich umkippt. Sobald die Scherenkonstruktion 7,17 ganz zusammengefahren ist, wird abermals ein Endabschalter betätigt und nach einer an der SPS-Steuerung einstellbaren Zeit, nach welcher der Werbeträger ganz zusammengefaltet und entlüftet ist, zieht der Seilzug die Klappe 4 gegen die Kraft der Gasdruck-Stützen 5 ein, sodass diese auf dem Windleit-Schild 1 wiederum wasserdicht aufliegt. Die Ventilatorleistung und die Spindeldrehung sollten für jeden Werbeträger 11 aufeinander abgestimmt werden, damit das eine im Vergleich zum anderen nicht zu schnell erfolgt.

Als Variante kann die Werbeträger-Vorrichtung auch komplett in einen Lkw-Kabinen-Aufbau integriert sein. Solche Aufbauten werden als Schlaf-Aufbauten geliefert und nachträglich auf eine Lkw-Kabine aufgebaut. In einen solchen Aufbau hinein lassen sich alle nötigen Elemente wie der aufblasbare Werbeträger 11 selbst, die Scherenkonstruktion 7,17 und der Ventilator 9 oder die Kompressoranlage integrieren. Anstatt einer Klappe 4 auf der Oberseite bieten sich alternative Lösungen in Form zum Beispiel eines Schiebedaches, eines Faltdaches oder einer Rolladen-ähnlichen Store an. Wichtig ist natürlich, dass diese schliessbare Oeffnung auf der Oberseite im geschlossenen Zustand wasserdicht ist und auch Schneelasten tragen kann.

Eine besondere Ausführung der Werbeträger-Vorrichtung kann auf einen handelsüblichen Lastenträger 13 aufgebaut werden und ist in Figur 2 gezeigt. Die nötigen Lastenträger 13 gibt es für fast alle Fahrzeugtypen im Fachhandel, sei es für einen Pkw oder für einen Lieferwagen oder Lkw. Bei dieser Ausführung der Werbeträger-Vorrichtung besteht der Stauraum 3 mit öffnenbarer Oberseite aus einer kuppelartigen Zeltkonstruktion 12. Diese weist fünf oder mehr halbkreisförmige Streben 21-25 auf, von denen deren vier 21-24 um eine gemeinsame Schwenkachse 15 schwenkbar sind. Für eine solche Konstruktion eignet sich zum Beispiel eine Korbmarkise, wie sie zum Beispiel bei Ladengeschäften über der Eingangstüre üblich sind. Bloss ist diese Korbmarkise nicht nur um 90° auf schwenkbar, sondern eben um 180°. Als Bezugsmaterial eignet sich ein dünnes wasserdichtes Folienmaterial. Die ganze Zelt- bzw. Korbmarkisenkonstruktion ist auf eine kreisförmige Grundplatte 16 aufgebaut, welche iherseits auf den Lastenträger 13 aufschraubbar ist. Die Schwenkachse 27 der Streben 21-24 verläuft dabei in Fahrzeug-Längsrichtung. Damit ist die Kuppel 12 auch bei hohen Fahrgeschwindigkeiten stabil.

Die Figur 3 zeigt die Kuppel 12 im Moment des Oeffnens. Dieses Oeffnen erfolgt motorisch. Dazu wird nur die äusserste bewegliche Strebe 21 über ein Untersetzungsgetriebe 26 und einen Hebel 14 von einem Elektromotor 15 auf- und zugeschwenkt. Die anderen halbkreisförmigen Streben 22-24 werden jeweils mitgenommen, und die Strebe 25 ist immer stationär. In beiden Endlagen des Hebels 14 betätigt dieser einen Endabschalter. Der Hebel 21 übt also ein Drehmoment auf die Strebe 21 aus und vermag dadurch je nach Bewegungsrichtung die Kuppel 12 zu schliessen oder zu öffnen, bis die jeweilige Bewegungsrichtung durch die Betätigung des Endabschalters gestoppt wird. Nach dem Aufschwenken der Kuppel 12 erfolgt das Ausfahren der Scherenkonstruktion im Innern des Werbeträgers 11 und das Aufblasen des Werbeträgers 11 selbst. Hierzu werden 12- oder 24-Volt-Ventilatoren in Betrieb gesetzt, die auf oder unter der Grundplatte 16, die in diesem Fall Löcher bzw. eine Perforation aufweisen muss, in einem Kasten angeordnet sein können. Zuvor, gleichzeitig oder danach wird eine elektromotorisch betriebene Spindel in Betrieb gesetzt, welche wie in schon beschriebener Weise eine Scherenkonstruktion nach oben hin ausfährt.

Figur 4 zeigt diesen Werbeträger 11 in aufgeblasenem Zustand. In seinem Innern ist hier die ausgefahrene Scherenkonstruktion 7,17 gezeigt. Diese Scherenkonstruktion 7,17 stellt sicher, dass der Werbeträger 11 beim späteren Einfahren beziehungsweise Einziehen nicht unkontrolliert unten einknickt, oder seitlich umkippt, sondern in der Art eines Faltenbalges zu sammengelegt wird, sodass er schliesslich mehr oder weniger auf seiner Grundfläche zusammengefaltet wird, wie das in Figur 3 gezeigt ist. Unten sind die Enden der beiden Scheren 7 an zwei Querstreben 18 angelenkt, die ihrerseits an zwei quer zu ihnen verlaufenden Führungsstäben 20 parallel zueinander geführt sind. Eine Spindel 6 durchsetzt die beiden Querstreben 18 und diese Spindel 6 ist über einen Zahnriemen 19 von einem Motor 8 angetrieben. Bei Drehung der Spindel 6 werden die beiden Querstreben 18 zueinander hin oder voneinander weg bewegt, wodurch sich die Scheren 7 öffnen und die Scherenkonstruktion 7,17 nach oben ausfährt, oder umgekehrt sich die Scheren 7 schliessen und die Konstruktion 7,17 nach unten zusammengefahren wird.

Die Vorteile der vorliegenden Werbeträger-Vorrichtung sind offensichtlich. Das Aufblasen und wieder Einziehen des Werbeträgers erregt Aufmerksamkeit. Das Produkt, für das geworben wird, wird gleich wie in seiner normalen Erscheinung, bloss stark vergrössert, gezeigt und bleibt daher besonders gut im Gedächtnis haften. Das mit dieser Werbeträger-Vorrichtung ausgerüstete Fahrzeug kann auf Parkplätzen, Umschlagplätzen, in städischen Gebieten, zum Beispiel beim Ein- und Auslad in einer Fussgängerzone, oder bei seinem ganz normalen Einsatz gleichzeitig als äusserst wirksame Werbeplattform eingesetzt werden. Auf einen Pkw aufgebaut, kann der Werbeträger an beliebigen Anlässen, wo sich grosse Menschenmengen aufhalten, aufgeblasen werden, so zum Beispiel an allen Freiluftveranstaltungen wie an Pop-Konzerten, an Sportanlässen, an Märkten, Messen, Ausstellungen, usw. usf. Ein weiterer Vorteil liegt darin, dass der aufgeblasene Werbeträger sich ab der Kabinenhöhe eines Lkw's oder Lieferwagens oder ab der Autodachhöhe um mehrere Meter nach oben erstreckt und somit weithin sichtbar ist. Gleichzeitig ist er auf dieser Höhe vor Vandalen sicher.

Es ist auch denkbar, eine solche Werbeträger-Vorrichtung auf einen Pkw- oder Lkw-Anhänger aufzubauen, der dann ganz gezielt als reine Werbeplattform eingesetzt werden kann. Der Vorteil liegt hier darin, dass der Werbeträger sehr rasch an Ort und Stelle gebracht und dort aufgeblasen werden kann, wonach nicht ein ganzer Lkw oder Pkw gebunden ist, sondern bloss ein Anhänger als Fahrzeug für die Werbeträgervorrichtung an Ort bleibt.

Die einzusetzenden Werbeträger können die unterschiedlichsten Formen aufweisen. So sind zum Beispiel vergrösserte Schuhe, Putzmittelflaschen, Computer, Fernseher, Waschmaschinen, Creme-Dosen, Waschmittelpackungen, usw. usf. als Vorlage denkbar. Den Möglichkeiten sind kaum Grenzen gesetzt. Bedingung ist bloss, dass der aufgeblasene Werbeträger die nötige Stabilität erhält, damit er gut steht. Wenn der Werbeträger eine verästelte Form hat, wie zum Beispiel die Form eines menschlichen Körpers mit Armen und Kopf, so können mehrere Schnüre innen jeweils an die Enden der Extremitäten beziehungswiese an das Ende der Verästelungen führen, damit das Einziehen problemlos vonstatten geht. Die Schnüre werden dann in der richtigen Reihenfolge eingezogen, wozu sie direkt oder über einen umgekehrten Flaschenzug an den Streben 17 der Scherenkonstrukion 7,17 festgemacht werden können, sodass sie also schneller als die Scherenkonstruktion 7,17 selbst eingezogen werden. Ein besonderer Effekt wird erzielt, wenn eine elektrische Kreisschaltung realisiert wird, die dafür sorgt, dass der Werbeträger laufend aufgeblasen, dann einige Augenblicke in diesem Zustand belassen und hernach wieder eingezogen wird, wonach sich das Spektakel endlos wiederholt. Schliesslich kann die Werbeträger-Vorrichtung noch Beleuchtungsmittel aufweisen, die eine Beleuchtung des aufgeblasenen Werbeträgers von aussen oder von innen erlauben.

## Patentansprüche

1. Werbeträger-Vorrichtung zum Aufbau auf ein Fahrzeug, gekennzeichet durch einen Stauraum (3;12) mit öffnenbarer Oberseite, sowie einen darin verstauten, aufblasbaren Werbeträger (11), welcher bei geöffneter Oberseite des Stauraumes (3;12) automatisch aus diesem heraus nach oben aufblasbar und wieder einziehbar ist.

2. Werbeträger-Vorrichtung nach Anspruch 1, dadurch gekennzeichnet, dass im Stauraum (3) im Innern des werbeträgers (11) eine Scherenkonstruktion (7,17) angeordnet ist, die motorisch ausfahrbar ist und ein seitenstabiles Parallelogramm bildet, das sich im ausgefahrenen Zustand freistehend über die innere Höhe des aufgeblasenen Werbeträgers (11) erstreckt, derart, dass der Werbeträger (11) mit dem Zusammenfahren der Scherenkonstruktion (7,17) bei gleichzeitiger Entlüftung des Werbeträgers (11) im wesentlichen auf seine Grundfläche zusammenfaltbar ist und ein seitliches Umkippen durch die seitliche Stabilität der Scherenkonstrukion (7,17) verhindert ist.

3. Werbeträger-Vorrichtung nach einem der vorhergehenden Ansprüche, dadurch gekennzeichnet, dass sie einen Ventilator (9) oder eine Druckluftquelle einschliesst, womit Luft in den Stauraum (3) und dort in das Innere des aufblasbaren Werbeträgers (11) pumpbar ist.

4. Werbeträger-Vorrichtung nach einem der vorhergehenden Ansprüche, dadurch gekennzeichnet, dass der Stauraum (3) aus einer kuppelartigen Zeltkonstruktion (12) besteht, die auf eine kreisförmige Grundplatte (16) aufgebaut ist und wenigstens fünf halbkreisförmige Streben (21-25) einschliesst, von denen bis auf eine (25) alle um eine gemeinsame Schwenkachse (27) motorisch schwenkbar sind, und die von einem wasserdichten, wetterfesten Folienmaterial überzogen sind.

5. Werbeträger-Vorrichtung nach einem der Ansprüche 1 bis 3, dadurch gekennzeichnet, dass die Oberseite des Stauraumes (3) öffnenbar ist, indem eine Klappe (4) auf dem Stauraum (3) scharnierend angeordnet ist, die elektrisch, elektromechanisch oder pneumatisch öffnen- und schliessbar ist, oder indem der Stauraum (3) ein Schiebedach, ein Faltdach oder eine Rolladen-ähnliche Store aufweist, welches oder welche je elektrisch, elektromechanisch oder pneumatisch öffnen- und schliessbar ist.

6. Werbeträger-Vorrichtung nach einem der Ansprüche 1-3 oder 5, dadurch gekennzeichnet, dass der Stauraum (3) auf das Kabinendach eines Lkw's unter einem darauf aufgebauten Windleit-Schild (Spoiler) (1) aufbaubar ist, wobei die Oeffnung als integrierender Bestandteil des Windleit-Schildes (1) ausgeführt ist, und der Stauraum (3) auf in der Höhe verstellbaren Füssen steht.

7. Werbeträger-Vorrichtung nach einem der Ansprüche 1-3 oder 5, dadurch gekennzeichnet, dass sie in das Innere eines Kabinen-Aufbaues eines Lkw's einbaubar ist und die Oeffnung des Stauraumes (3) in die Oberseite des Kabinen-Aufbaus integriert ist.

8. Werbeträger-Vorrichtung nach einem der vorhergehenden Ansprüche, dadurch gekennzeichnet, dass sie eine Speicher-programmiere-Steuerung (SPS-Steuerung) einschliesst, die vom Fahrersitz des Fahrzeuges aus betätigbar ist, und die beim Einschalten folgende Schritte einleitet:
a) Kontrollieren, ob im Raum oberhalb des Stauraumes (3) ein Hindernis vorhanden ist, und ob das Fahrzeug in Bewegung ist, wenn nein;
b) Oeffnen des Stauraumes (3);
c) Ausfahren der Scherenkonstruktion (7,17) und Hochziehen des Werbeträgers (11) sowie Aufblasen des Werbeträgers mittels eines Ventilators (9) oder einer Druckluftquelle;
und die beim Ausschalten die folgenden Schritte nacheinander einleitet:
d) Entlüften des Werbeträgers (11) mittels des Ventilators (9) und gleichzeitiges Einfahren der Scherenkonstruktion (7,17);
e) Schliessen des Stauraumes (3).

9. Werbeträger-Vorrichtung nach einem der vorhergehenden Ansprüche, dadurch gekennzeichnet, dass sie zugehörige Beleuchtungsmittel aufweist, mittels welcher der Werbeträger (11) im aufgeblasenen Zustand von innen oder von aussen beleuchtbar ist.

10. Verwendung einer Werbeträger-Vorrichtung nach einem der vorhergehenden Ansprüche zum Betreiben von Werbung für Produkte oder Dienstleistungen.

## Claims

1. Advertising support for fitting on a vehicle, characterized by a stowage space (3;12) with opening top and an inflatable advertising support (11) stowed inside it which, when the top of the stowage space (3;12) is opened, can be automatically inflated upwards from it and retracted again.

2. The advertising support of claim 1, characterized in that in the stowage space (3) there is a scissors structure (7,17) inside the advertising support (11), which can be erected by a motor and forms a stable-sided parallelogram which is free-standing and, in the expanded position, extends along the internal height of the inflated advertising support (11) in a manner that ensures that, when the scissors structure (7,17) is retracted and the advertising support (11) is deflated at the same time, said advertising support (11) is substantially folded down onto its original base area and prevented from tipping sideways by the lateral stability of the scissors structure (7,17).

3. The advertising supports of one of the preceding claims, characterized in that it includes a fan (9) or a source of compressed air with which air can be pumped into the stowage space (3) and from there into the inside of the inflatable advertising support (11).

4. The advertising support of one of the preceding claims, characterized in that the stowage space (3) consists of a dome-shaped tent construction (12), which is assembled on a circular base plate (16) and incorporates at least five semicircular struts (21-25), of which all except one (25) can be pivoted by a motor around a common axis (27) and are covered over with a watertight, weatherproof sheet material.

5. The advertising support of one of claims 1 to 3, characterized in that the top of the stowage space (3) opens due to a flap (4) being hingedly disposed on the stowage space (3), which can be opened and shut electrically, electromechanically or pneumatically, or in that the stowage space (3) has a sliding roof, a folding roof or a rigid roller-blind, each of which can be opened and closed electrically, electromechanically or pneumatically.

6. The advertising support of one of claims 1-3 or 5, characterized in that the stowage space (3) is disposed under a spoiler (1) constructed on the cabin roof of a lorry, with the opening being designed as an integral element of the spoiler (1), and the stowage space (3) stands on vertically adjustable feet.

7. The advertising support of one of claims 1-3 or 5, characterized in that it is built inside a lorry cabin superstructure and the opening in the stowage space (3) is integrated in the top of the cabin superstructure.

8. The advertising support of one of the preceding claims, characterized in that it includes a stored-program control unit (SPC unit) which can be operated from the driver's seat, and which initiates the following steps when switched on:
a) Controls whether there are any obstacles in the area above the stowage space (3) and whether the vehicle is in motion, if no;
b) Opening of the stowage space (3);
c) Extension of the scissors structure (7,17) and erection of the advertising support (11) and inflation of the advertising support by means of a fan (9) or a source of compressed air;
and which, when switched off, initiates the following sequence of steps:
d) Deflation of the advertising support (11) by means of the fan (9) and simultaneous retraction of the scissors structure (7,17);
e) Closing of the stowage space (3).

9. The advertising support of one of the preceding claims, characterized in that it features associated lighting means with which the advertising support (11) can be illuminated from inside or from outside when inflated.

10. The use of an advertising support according to one of the preceding claims to advertise products or services.

## Revendications

1. Dispositif pour support publicitaire, destiné à être installé sur un véhicule, caractérisé par un espace d'arrimage (3; 12), dont la face supérieure peut s'ouvrir, ainsi que par un support publicitaire (11), qui peut être arrimé dans cet espace d'arrimage et gonflé, ce support publicitaire (11) pouvant automatiquement, quand la face supérieure de l'espace d'arrimage (3; 12) est ouverte, se gonfler vers le haut à partir de cet espace d'arrimage et se rentrer à nouveau.

2. Dispositif pour support publicitaire suivant la revendication 1, caractérisé en ce qu'il est disposé dans l'espace d'arrimage (3), à l'intérieur du support publicitaire (11) une construction en ciseaux (7, 17), pouvant sortir sous l'action d'un moteur et formant un parallélogramme stable latéralement, qui s'étend séparément, une fois sorti, le long de la hauteur intérieure du support publicitaire gonflable (11), de sorte que ce support (11), par suite du repli de la construction en ciseaux (7, 17) se produisant en même temps que la purge de l'air du support (11), peut se replier essentiellement sur sa surface de base et qu'un renversement latéral est empêché, grâce à la stabilité latérale de la construction en ciseaux (7, 17).

3. Dispositif pour support publicitaire suivant une des revendications précédentes, caractérisé en ce que qu'il comprend un ventilateur (9) ou une source d'air comprimé, avec laquelle de l'air peut être pompé dans l'espace d'arrimage (3) et là, dans l'intérieur du support publicitaire gonflable (11).

4. Dispositif pour support publicitaire suivant une des revendications précédentes, caractérisé en ce que l'espace d'arrimage (3) est formé par une construction de tente (12) en forme de dôme, installée sur une plaque de base circulaire (16) et comprenant au moins cinq tiges semi-circulaires d'espacement (21 à 25), qui, toutes sauf une (25), peuvent pivoter sous l'action d'un moteur autour d'un axe de pivotement commun (27) et sont revêtues d'une matière en feuille étanche à l'eau et résistant bien aux intempéries.

5. Dispositif pour support publicitaire suivant une des revendications 1 à 3, caractérisé en ce que la face supérieure de l'espace d'arrimage (3) peut s'ouvrir, du fait qu'un abattant (4) est disposé à l'aide de charnières sur l'espace d'arrimage (3), cet abattant pouvant s'ouvrir et se fermer électriquement, électro-mécaniquement ou pneumatiquement, ou du fait que l'espace d'arrimage (3) présente un toit ouvrant, un toit à soufflet ou un volet à rouleau, pouvant chacun s'ouvrir et se fermer électriquement, électro-mécaniquement ou pneumatiquement.

6. Dispositif pour support publicitaire suivant une des revendications 1 à 3 ou 5, caractérisé en ce que l'espace d'arrimage (3) peut être installé sur le toit de la cabine d'un camion, au-dessous d'un becquet aérodynamique (spoiler) (1) disposé dessus, l'ouverture étant une partie intégrante du spoiler (1) et l'espace d'arrimage (3) étant disposé sur des pieds réglables en hauteur.

7. Dispositif pour support publicitaire suivant une des revendications 1 à 3 ou 5, caractérisé en ce qu'il peut être intégré à l'intérieur d'une superstructure de cabine de camion et que l'ouverture de l'espace d'arrimage (3) est intégrée à la face supérieure de la superstructure de cabine.

8. Dispositif pour support publicitaire suivant une des revendications précédentes, caractérisé en ce que qu'il comprend un automate programmable, qui peut être commandé à partir du siège du conducteur et engage, à la mise en circuit, les étapes suivantes:
a) contrôle s'il y a un obstacle dans la zone au-dessus de l'espace d'arrimage (3) et si le véhicule est en mouvement; dans le cas contraire:
b) ouverture de l'espace d'arrimage (3);
c) sortie de la construction en ciseaux (7, 17) et montée du support publicitaire (11) ainsi que gonflage de ce dernier au moyen d'un ventilateur (9) ou d'une source d'air comprimé;
et qui, à la mise hors circuit, engage les étapes suivantes:
d) purge de l'air contenu par le support publicitaire (11) au moyen du ventilateur (9) et rentrée simultanée de la construction en ciseaux (7, 17);
e) fermeture de l'espace d'arrimage (3).

9. Dispositif pour support publicitaire suivant une des revendications précédentes, caractérisé en ce que qu'il comporte des moyens d'éclairage, au moyen desquels le support publicitaire (11) peut, quand il est gonflé, être éclairé de l'intérieur ou de l'extérieur.

10. Dispositif pour support publicitaire suivant une des revendications précédentes, destiné à réaliser de la publicité pour des produits ou des prestations de services.
